# EUROPÄISCHE PATENTSCHRIFT

(11) **EP 0 587 829 B1**
(45) Veröffentlichungstag und Bekanntmachung des Hinweises auf die Patenterteilung: **17.09.1997**
(21) Anmeldenummer: 93903777.6
(22) Anmeldetag: 26.02.1993
(51) Int. Cl.: D01H 5/32, D01H 5/38

(54) **VERFAHREN UND VORRICHTUNG ZUR REGELUNG DES VERZUGS EINES STRECKWERKS**
DRAFT REGULATING PROCESS AND DEVICE FOR DRAWING FRAMES
PROCEDE ET DISPOSITIF DE REGULATION DE L'ETIRAGE DANS UN BANC D'ETIRAGE

(30) Priorität: 05.03.1992 CH 701/92
(43) Veröffentlichungstag der Anmeldung: 23.03.1994
(73) Patentinhaber: ZELLWEGER LUWA AG, CH-8610 Uster (CH)
(72) Erfinder: RUTZ, Hansjörg, CH-9320 Arbon (CH); BAECHLER, François, CH-8615 Wermatswil (CH)
(86) Internationale Anmeldenummer: CH9300049
(87) Internationale Veröffentlichungsnummer: WO9318213

(56) Entgegenhaltungen:
- EP-A- 0 038 927
- EP-A- 0 354 653
- EP-A- 0 380 923
- EP-A- 0 411 379
- DE-A- 4 103 525
- US-A- 4 864 853

## Beschreibung

Die vorliegende Erfindung betrifft ein Verfahren gemäss dem Oberbegriff des Patentanspruchs 1 und eine Vorrichtung gemäss dem Oberbegriff des Patentanspruchs 8.

In der CH-A-650 280 ist eine Strecke beschrieben, die für jedes Walzenpaar einen separaten Antriebsmotor aufweist, dessen Drehzahl durch einen Frequenzteiler einstellbar ist. Ein eine Eingabe- und eine Anzeigevorrichtung enthaltender Rechner errechnet nach Massgabe der eingegebenen Daten die Drehzahlverhältnisse für die Motoren und stellt die Strecke entsprechend ein. Dem Rechner kann auch ein Messorgan für die Feinheit des Faserbandes zugeordnet sein, aus dessen Messignal ein die Ungleichmässigkeit des Faserbandes charakterisierendes Ungleich-mässigkeitssignal ableitbar ist.

Wenn bei dieser Strecke Abweichungen des Verzugs von den eingegebenen Werten auftreten, dann lassen sich diese nur indirekt über ihre Auswirkungen auf die Ungleichmässigkeit des Faserbandes erkennen. Diese Art von Verzugsregulierung über das Faserband stellt eine sogenannte Langzeitregulierung dar, die wegen ihrer Trägheit den praktischen Anforderungen an eine Verzugsregulierung nicht zu genügen vermag. Dazu kommt noch, dass sich die Verzugsabweichungen erst bei Ueberschreiten einer gewissen Grösse als Bandungleichmässigkeit bemerkbar machen, so dass insbesondere eine Drift des ganzen Systems über die Bandungleichmässigkeit nur sehr schwer erkennbar ist.

Der der Erfindung am nächsten kommende Stand der Technik ist aus der DE-A-41 03 525 zu entnehmen, die eine Vorrichtung zum Verziehen von Faserbändern zeigt, bei der ein Faserband durch Walzenpaare geführt und gestreckt wird, die je aus einer durch einen Motor direkt angetriebenen Walze und aus einer über das Faserband angetriebenen, mitlaufenden Druckwalze bestehen. Ein Drehzahlsensor ist an jeder Druckwalze angeordnet und mit einer Steuer- und Regeleinrichtung verbunden. Die Motoren für die direkt angetriebenen Walzen werden von der Steuer- und Regeleinrichtung angesteuert. Damit ergibt sich eine Regelschleife, in die auch das Faserband einbezogen ist und die beispielsweise auch den Schlupf zwischen dem Faserband und den Walzen erfasst. Damit werden aber Fehler oder Abweichungen, die im Antriebssystem der Walzen selbst begründet sind, erst über ihre Auswirkungen auf das Faserband und damit, wenn überhaupt, mit zeitlichem Verzug erfasst.

Durch die Erfindung soll nun eine Verzugsregulierung angegeben werden, die ein rasches Reagieren auf Verzugsschwankungen ermöglicht, bei der die erforderlichen Korrekturen möglichst einfach vorzunehmen sind, und welche einen möglichst driftfreien Betrieb ermöglicht.

Diese Aufgabe wird bei einem Verfahren der eingangs genannten Art durch die folgenden Schritte gelöst:
a. Messung der Drehgeschwindigkeit eines Walzenpaares am Einlauf in das Streckwerk;
b. Messung der Drehgeschwindigkeit eine Walzenpaares am Auslauf aus dem Streckwerk;
c. Berechnung des Ist-Verzugs aus den genannten Messungen;
d. Vergleich des Ist-Verzugs mit dem Soll-Verzug und Bestimmung der Abweichung zwischen diesen;
e. Berechnung eines Verzugskorrekturwertes aus dieser Abweichung;
f. Ueberlagerung des Verzugskorrekturwertes mit der nominalen Steuergrösse; und
g. Regelung der Drehzahl eines der Motoren mittels der berechneten Grösse.

Das erfindungsgemässe Verfahren basiert auf der Vorwärtskompensation, die auch als Sollgrössenaufschaltung bezeichnet wird. Es zeichnet sich neben dem raschen Reagieren auf Verzugsschwankungen und der Möglichkeit der einfachen Vornahme von Korrekturen insbesondere dadurch aus, dass das System driftunabhängig ist. Das System weist nämlich keine Gesamtdrift auf, weil eine eventuelle Drift einzelner Komponenten auskorrigiert wird.

Die Erfindung betrifft weiter eine Vorrichtung zur Regulierung des Verzugs eines Streckwerkes mit Walzenpaaren und mit den Walzenpaaren zugeordneten Antriebsmotoren, mit einer Regeleinheit für die Einstellung der Strecke, mit Mitteln zur Messung der Bandgeschwindigkeit über die Drehgeschwindigkeiten von angetriebenen Walzenpaaren, die mit der Regeleinheit verbunden sind, in welcher eine Auswertung der gemessenen Bandgeschwindigkeiten erfolgt,

Die erfindungsgemässe Vorrichtung ist gekennzeichnet durch, ein konstantes Verzugsfeld und ein variables Verzugsfeld denen zwei Antriebsmotore (5, 6) zugeordnet sind, durch erste und zweite Mittel (12, 13) zur Messung der Bandgeschwindigkeit am Einlauf und am Auslauf des Streckwerkes und durch einen Regelmotor (5) als einen der beiden Antriebsmotore des variablen Verzugsfeldes, der von der Regeleinheit gesteuert ist.

Im folgenden wird die Erfindung anhand von Ausführungsbeispielen und der Zeichnungen näher erläutert; es zeigt:
- Fig. 1: ein Prinzip-Schema einer erfindungsgemässen Verzugsregulierung einer Strecke; und
- Fig. 2: ein Schema einer Strecke mit einer erfindungsgemässen Verzugsregulierung und Bandregulierungssteuerung in einer anderen Darstellung als in Fig. 1.

In Fig. 1 ist ein Streckwerk einer zweiköpfigen Strecke zum Dublieren oder Verziehen von Faserbändern dargestellt, dem zwei Gruppen von Faserbändern in Richtung der Pfeile VI zugeführt werden und das an seinem Ausgang (Pfeile VA) zwei Faserbänder liefert. Die Anordnung von zwei Ablieferungen ist aber für die Erfindung nicht wesentlich und die Erfindung ist auch nicht auf Strecken dieser Art beschränkt.

Das Streckwerk 1 besteht darstellungsgemäss aus drei Walzenpaaren 2, 3 und 4, wobei zwischen den in der Durchlaufrichtung der Faserbänder (Pfeile VA und VI) vorderen Walzenpaaren 2 und 3 ein Vorverzugsfeld VV und zwischen den in Durchlaufrichtung hinteren Walzenpaaren 3 und 4 ein Hauptverzugsfeld HV gebildet ist. Sowohl dem Vorverzugsfeld VV als auch dem Hauptverzugsfeld HV ist ein Antriebsmotor 5 beziehungsweise 6 zugeordnet.

Der Antriebsmotor 5 für das Vorverzugsfeld VV treibt eines von dessen beiden Walzenpaaren, darstellungsgemäss das Walzenpaar 2 am Einlauf, direkt an, welches seinerseits mit dem anderen Walzenpaar 3 mechanisch gekoppelt ist und dieses in einem einstellbaren Uebersetzungsverhältnis antreibt. Der Antriebsmotor 6 für das Hauptverzugsfeld HV treibt das Walzenpaar 4 am Auslauf direkt an, das mit einem Lieferwalzenpaar 7 gekoppelt ist. Somit besteht zwischen den beiden Verzugsfeldern keine mechanische Kopplung, da beide mit einem eigenen Motor angetrieben sind.

Die beiden Motoren 5 für die Walzenpaare 2 und 3 sind Regelmotoren und der Motor 6 für das Walzenpaar 4 ist ein Hauptmotor. Letzterer reguliert über seine Drehzahl die exakte Produktionsgeschwindigkeit des Systems, wogegen die Einlaufgeschwindigkeit der Faserbänder in das Streckwerk 1 von den Drehzahlen der Regelmotoren 5 abhängig ist. Somit ist bei gegebener Drehzahl des Hauptmotors 6 der Verzug von der Drehzahl der Regelmotoren 5 abhängig. Die Drehzahlen der beiden Regelmotoren 5 sind unabhängig voneinander regelbar; somit können an den beiden Ablieferungen bei gleicher Abliefergeschwindigkeit durch die Lieferwalzen 7 verschiedene Verzüge eingestellt werden. Allen Motoren sind entsprechende Servoverstärker 8 zugeordnet, die eine eigene Drehzahl- und Stromregulierung aufweisen. Ausserdem sind alle Motoren 5 und 6 von einer gemeinsamen Regeleinheit RE angesteuert, welcher eine Eingabe/Anzeige-Einheit 9 zugeordnet ist.

Die Regeleinheit RE enthält für jede der beiden Strecken einen Regler 10, der die Drehzahl seines Regelmotors 5 über einen schnellen Steuerpfad steuert und über einen langsamen Regelpfad regelt. Von nicht dargestellten Messorganen der in der EP-B-0 252 952 beschriebenen Art erhält die Regeleinheit Signale, welche für die Bandnummernhaltung repräsentativ sind, und erzeugt aus diesen Signalen Verzugskorrekturwerte KB1 und KB2 für die Bandnummernhaltung, welche im Steuerpfad verwendet werden. Ausser diesen Verzugskorrekturwerten KB1 und KB2 werden im Steuerpfad keine weiteren Messwerte, sondern nur noch Parameter verwendet, die teilweise über die Eingabe/Anzeigeeinheit 9 eingegeben und teilweise in der Regeleinheit RE berechnet werden. Diese Parameter sind die einem Generator 14 vorgegebene Liefergeschwindigkeit VAs und der Totalverzug ND1 bzw. ND2, aus denen zusammen mit den Verzugskorrekturwerten KB1 und KB2 die jeweilige Einlaufgeschwindigkeit VI berechnet wird. Die Berechnung und die Ausgabe dieser Werte in entsprechenden, den Servoverstärkern 8 vorgeschalteten, Ausgabestufen 11 erfolgt innerhalb eines Abtastzyklus.

Die Regler 10 sind für den Regulierpfad sogenannte I-Regler (die Ausgangsgrösse ist proportional dem Zeitintegral der Eingangsgrösse) und für den Steuerpfad P-Regler (die Ausgangsgrösse ist zu allen Zeiten proportional der Eingangsgrösse). Sie haben die Aufgabe, Verzugsabweichungen, Störungen im Streckwerk, Unlinearitäten der Stellglieder, Temperaturdrift, mechanisches Spiel und Schlupf auszuregeln. Mittels der effektiven Einlaufgeschwindigkeit VIi und der effektiven Liefergeschwindigkeit VAi wird der aktuelle Verzug berechnet. Ein Vergleich von aktuellem und gewünschtem Verzug liefert die Verzugsabweichung, aus welcher der Regler 10 einen Verzugskorrekturwert berechnet, der dann in den Steuerpfad eingespeist wird. Die Berechnung eines Verzugskorrekturwertes erfolgt innerhalb eines Abtatszyklus; die Geschwindigkeit, mit der ein Verzugsfehler in dieser Regelschleife auskorrigiert wird, ist abhängig von der Integrationszeit des I-Reglers 10, von der Abtastzeit und von der Reaktionszeit der Stellglieder (belasteter Motor 5 und Servoverstärker 8).

Die Messung der effektiven Einlaufgeschwindigkeit VIi und der effektiven Liefergeschwindigkeit VAi erfolgt durch Drehzahl-Sensoren 12 an den Einlauf-Walzenpaaren 2 und durch einen Drehzahl-Sensor 13 am Lieferwalzenpaar 7, deren Signale über ein Spezialinterface ausgewertet werden.

Für die Verzugsregulierung müssen über die Eingabe/Anzeige-Einheit 9 die Walzendurchmesser, die Nenndrehzahlen der Motoren, die Parameter der Drehzahlsensoren (z.B. Tachorad, Korrekturfaktor) und die verschiedenen Regler-Parameter eingegeben werden. Die Liefergeschwindigkeit VAs und der Totalverzug ND können über die Eingabe/Anzeige-Einheit 9 verändert werden.

Fig. 2 zeigt den Aufbau eines vollständigen Reguliersystems in einem schematischen Längsschnitt durch das Streckwerk. Darstellungsgemäss wird aus den Vorlagekannen 14, von denen beispielsweise sechs oder acht Stück vorgesehen sind, je ein Faserband F mittels eines Walzenpaares 15 herausgezogen. Die Faserbänder F laufen dann durch eine Vorlage-Messeinheit 16 für die Bandsteuerung, welche darstellungsgemäss durch ein sogenanntes Nut- und Tastwalzenmessorgan 17 (siehe dazu beispielsweise die US-A-3 938 223) gebildet ist und neben dem eigentlichen Messorgan 17 einen Wegaufnehmer 18 für dessen Auswertung aufweist.

Anschliessend gelangen die Faserbänder F in das Streckwerk 1 mit den Walzenpaaren 2, 3 und 4 und erhalten im Vorverzugsfeld VV einen konstanten Vorverzug und im Hauptverzugsfeld HV einen variablen Hauptverzug. Der Drehzahl-Sensor 12 zur Messung der effektiven Einlaufgeschwindigkeit VIi (Fig. 1) ist als Tachogeber ausgebildet. Die Zeitverzögerung für den Steuerregler wird in der Regeleinheit RE in Funktion der Einlaufgeschwindigkeit VIi und von diversen Abständen (Abstand Messorgan/ Streckwerk, Walzenabstände) bestimmt.

Am Ausgang des Streckwerks 1 ist ein Messorgan 19 für die Qualitätsüberwachung des produzierten Bandes angeordnet, welches vorzugsweise durch einen sogenannten Faserpress-Messtrichter der in der EP-A-252 952 beschriebenen Art gebildet ist. Diesem ist einerseits ein Vorverstärker 20 und andererseits eine Reinigungseinheit 21 zugeordnet, von welcher dem Messorgan 19 Pressluft 22 für Reinigung und Kühlung zugeführt wird. Die Reinigungseinheit 21 enthält ein gesteuertes 3-Weg-Ventil 23 und einen By-Pass 24 für die Kühlung. Die Kühlung erfolgt also ständig und die Reinigung sporadisch, wobei die Steuerung des 3-Weg-Ventils 23 durch die Regeleinheit RE erfolgt.

Anschliessend an das Messorgan 19 durchläuft das Band das Lieferwalzenpaar 7, dessen Drehzahl-Sensor 13 ebenfalls als Tachogeber ausgebildet ist. Dieser misst die Liefergeschwindigkeit des produzierten Bandes, woraus in der Regeleinheit RE die Produktionsdaten bestimmt werden. Im Anschluss an das Lieferwalzenpaar 7 gelangt das Band in eine auf einem angetriebenen Drehteller angeordnete Ablagekanne 25, an deren Einlauf ein ebenfalls angetriebener Kopfteller 26 angeordnet ist.

Weiter sind in der Figur der Hauptmotor 6 und der Regelmotor 5 der Regulierstrecke und eine Leistungseinheit 27 eingezeichnet, welche die Servoverstärker 8 für die genannten Motoren sowie einen Netzteil 28 mit Ballast steuerung für den Hauptmotor 6 aufweist. Mit dem Bezugszeichen 29 ist ein Ballastwiderstand für den Hauptmotor 6 und mit 30 ist ein 3-Phasen-Transformator für die Leistungseinheit 27 bezeichnet. Neben der Verbindung zur Eingabe/Anzeige-Einheit 9 weist die Regeleinheit RE noch eine Schnittstelle 31 zu einem Schaltschrank 32 für die Maschine auf, welche insbesondere für Abstellung, Alarmanzeige, Regulierungsfreigabe, Kannenwechsel-Steuerung und dergleichen dient.

Die dargestellte Verzugsregulierung kann für folgende Konzepte der Bandnummernregulierung eingesetzt werden:
- Bandnummernregulierung im offenen Regelkreis
- Bandnummernregulierung im geschlossenen Regelkreis
- Bandnummernregulierung im offenen und geschlossenen Regelkreis

Diese Konzepte sind dem Fachmann bekannt und beispielsweise im USTER News Bulletin Nr. 30 vom Juni 1982 beschrieben.

## Patentansprüche

1. Verfahren zur Regulierung des Verzuges eines Streckwerks, bei dem jedes durch Walzenpaare (2, 3, 4) gebildete Verzugsfeld (VV, HV) mit einem separaten Motor (5, 6) angetrieben, der gewünschte Verzug durch eine entsprechende Steuerung der Drehzahlen der Motoren einstellbar ist und eine Messung der Drehgeschwindigkeit an angetriebenen Walzenpaaren erfolgt, gekennzeichnet durch folgende Schritte:
a. Messung der Drehgeschwindigkeit des Walzenpaares am Einlauf in das Streckwerk;
b. Messung der Drehgeschwindigkeit des Walzenpaares am Auslauf aus dem Streckwerk:
c. Berechnung des Ist-Verzuges aus den genannten Messungen;
d. Vergleich des Ist-Verzuges mit dem Soll-Verzug und Bestimmung der Abweichung zwischen diesen;
e. Berechnung eines Verzugskorrekturwertes aus dieser Abweichung;
f. Ueberlagerung des Verzugskorrekturwertes mit der nominalen Steuergrösse; und
g. Regelung der Drehzahl eines der Motoren (5, 6) mittels der berechneten Grösse.

2. Verfahren nach Anspruch 1, bei welchem das Streckwerk ein Vorverzugs- und ein Hauptverzugsfeld aufweist, dadurch gekennzeichnet, dass der Motor (5) des Vorverzugsfeldes (VV) als Regelmotor ausgebildet ist und anhand des genannten Verzugskorrekturwertes geregelt wird.

3. Verfahren nach Anspruch 2, dadurch gekennzeichnet, dass der Motor (6) des Hauptverzugsfeldes (HV) als Hauptmotor ausgebildet ist, und dass seine Drehzahl anhand der gewünschten Produktionsgeschwindigkeit eingestellt wird.

4. Verfahren nach Anspruch 2 oder 3, dadurch gekennzeichnet, dass die Einlaufgeschwindigkeit (VI) des Bandes (F) in das Streckwerk (1) durch die Drehzahl des Regelmotors (5) einerseits über einen Steuerpfad gesteuert und andererseits über einen Regelpfad geregelt wird.

5. Verfahren nach Anspruch 4, dadurch gekennzeichnet, dass zur Steuerung des Regelmotors (5) über den Steuerpfad aus der vorgegebenen Auslaufgeschwindigkeit (VA) und aus dem gewünschten Gesamtverzug die gewünschte Einlaufgeschwindigkeit (VI) des Bandes (F) berechnet wird.

6. Verfahren nach Anspruch 5, dadurch gekennzeichnet, dass zur Berechnung der gewünschten Einlaufgeschwindigkeit (VI) des Bandes (F) dessen Nummernschwankungen (KB) am Einlauf oder am Auslauf des Streckwerks (1) mitberücksichtigt werden.

7. Verfahren nach Anspruch 4, dadurch gekennzeichnet, dass zur Regelung des Regelmotors (5) über den Regelpfad der berechnete Verzugskorrekturwert in den Steuerpfad eingegeben wird.

8. Vorrichtung zur Regulierung des Verzugs eines Streckwerkes mit Walzenpaaren (2, 3, 4) und mit den Walzenpaaren zugeordneten Antriebsmotoren (5, 6), mit einer Regeleinheit (10) für die Einstellung der Strecke, mit Mitteln (12, 13) zur Messung der Bandgeschwindigkeit über die Drehgeschwindigkeiten von angetriebenen Walzenpaaren, die mit der Regeleinheit verbunden sind, in welcher eine Auswertung der gemessenen Bandgeschwindigkeiten erfolgt, gekennzeichnet durch, ein konstantes Verzugsfeld und ein variables Verzugsfeld denen zwei Antriebsmotore (5, 6) zugeordnet sind, durch erste und zweite Mittel (12, 13) zur Messung der Bandgeschwindigkeit am Einlauf und am Auslauf des Streckwerkes und durch einen Regelmotor (5) als einen der beiden Antriebsmotore des variablen Verzugsfeldes, der von der Regeleinheit gesteuert ist.

9. Vorrichtung nach Anspruch 8, dadurch gekennzeichnet, dass der Antriebsmotor (5) für das Vorverzugsfeld (VV) als Regelmotor ausgebildet ist.

10. Vorrichtung nach Anspruch 9, dadurch gekennzeichnet, dass alle Antriebsmotoren (5, 6) von der Regeleinheit (5) angesteuert sind und einen Servoverstärker (8) zur Drehzahl-und Stromregelung aufweisen.

11. Vorrichtung nach einem der Ansprüche 8 bis 10, dadurch gekennzeichnet, dass die Regeleinheit (RE) einen Rechner, einen integral wirkenden Regler (10) und eine Eingabe/Anzeige-Einheit (9) zur Eingabe der für die Verzugsregulierung erforderlichen Daten aufweist.

12. Vorrichtung nach Anspruch 11, dadurch gekennzeichnet, dass die ersten und zweiten Mittel (12, 13) zur Messung der Bandgeschwindigkeit durch Tachogeber gebildet sind.

13. Vorrichtung nach Anspruch 11, dadurch gekennzeichnet, dass dem Streckwerk (1) eine Vorlage-Messeinheit (16) mit einem Messorgan (17) zur Messung des Bandquerschnitts vorgeschaltet ist, und dass die Signale dieser Messeinheit der Regeleinheit (RE) zugeführt sind.

14. Vorichtung nach Anspruch 11, dadurch gekennzeichnet, dass am Auslauf des Streckwerks (1) ein Messorgan (19) für die Qualitätsüberwachung des produzierten Bandes angeordnet ist, und dass die Signale dieses Messorgans der Regeleinheit (RE) zugeführt sind.

15. Vorrichtung nach den Ansprüchen 13 bis 14, dadurch gekennzeichnet, dass das Messorgan (17) am Einlauf des Streckwerks (1) durch ein sogenanntes Nut- und Tastwalzenmessorgan und das Messorgan (19) am Auslauf des Streckwerks durch einen sogenannten Faserpress-Messtrichter gebildet ist.

## Claims

1. Method for regulating the draw of a drawing unit, in which each drawing zone (VV, HV) formed by pairs of rollers (2, 3, 4) is driven by a separate motor (5, 6), the desired draw is adjustable by means of a corresponding control of the speeds of the motors and a measurement of the rotational speed on driven pairs of rollers is carried out, characterized by the following steps:
a. Measurement of the rotational speed of the pair of rollers at the entrance of the drawing unit;
b. Measurement of the rotational speed of the pair of rollers at the exit of the drawing unit;
c. Calculation of the actual draw from the said measurements;
d. Comparison of the actual draw with the desired draw and determination of the deviation between these;
e. Calculation of a draw correction value from this deviation;
f. Superposition of the draw correction value with the nominal control quantity; and
g. Regulation of the speed of one of the motors (5, 6) by means of the calculated quantity.

2. Method according to Claim 1, in which the drawing unit has a predrawing zone and a main drawing zone, characterized in that the motor (5) of the predrawing zone (VV) is designed as a variable-speed motor and is regulated by means of the said draw correction value.

3. Method according to Claim 2, characterized in that the motor (6) of the main drawing zone (HV) is designed as a main motor, and in that its speed is set by means of the desired production speed.

4. Method according to Claim 2 or 3, characterized in that the entry speed (VI) of the sliver (F) into the drawing unit (1) is on the one hand controlled by way of a control path and on the other hand regulated by way of a regulating path by means of the speed of the variable-speed motor (5).

5. Method according to Claim 4, characterized in that, to control the variable-speed motor (5) by way of the control path, the desired entry speed (VI) of the sliver (F) is calculated from the predetermined exit speed (VA) and from the desired total draw.

6. Method according to Claim 5, characterized in that, to calculate the desired entry speed (VI) of the sliver (F), its count fluctuations (KB) at the entrance or the exit of the drawing unit (1) are also taken into account.

7. Method according to Claim 4, characterized in that, to regulate the variable-speed motor (5) by way of the regulating path, the calculated draw correction value is input into the control path.

8. Device for regulating the draw of a drawing unit with pairs of rollers (2, 3, 4) and with drive motors (5, 6) assigned to the pairs of rollers, with a regulating unit (10) for adjusting the drawing frame, with means (12, 13) for measuring the sliver speed via the rotational speeds of driven pairs of rollers which are connected to the regulating unit, in which an evaluation of the measured sliver speeds takes place, characterized by a constant drawing zone and a variable drawing zone, to which two drive motors (5, 6) are assigned, by first and second means (12, 13) for measuring the sliver speed at the entrance and at the exit of the drawing unit and by a variable-speed motor (5) as one of the two drive motors of the variable drawing zone, which motor is controlled by the regulating unit.

9. Device according to Claim 8, characterized in that the drive motor (5) for the predrawing zone (VV) is designed as a variable-speed motor.

10. Device according to Claim 9, characterized in that all the drive motors (5, 6) are controlled by the regulating unit (5) and have a servo-amplifier (8) for speed and current regulation.

11. Device according to one of Claims 8 to 10, characterized in that the regulating unit (RE) has a computer, an integral-action controller (10) and an input/indicator unit (9) for the input of the data necessary for the draw regulation.

12. Device according to Claim 11, characterized in that the first and second means (12, 13) for measuring the sliver speed are formed by tacho generators.

13. Device according to Claim 11, characterized in that the drawing unit (1) is preceded by a feed measurement unit (16) having a measuring member (17) for measuring the sliver cross-section, and in that the signals of this measurement unit are fed to the regulating unit (RE).

14. Device according to Claim 11, characterized in that a measuring member (19) for monitoring the quality of the sliver produced is arranged at the exit of the drawing unit (1), and in that the signals from this measuring member are fed to the regulating unit (RE).

15. Device according to Claims 13 and 14, characterized in that the measuring member (17) at the entrance of the drawing unit (1) is formed by a so-called grooved- and tracer-roller measuring member, and the measuring member (19) at the exit of the drawing unit is formed by a so-called fibre-compression measuring funnel.

## Revendications

1. Procédé de régulation de l'étirage dans un banc d'étirage, où chaque champ d'étirage (VV, HV) formé par une paire de rouleaux (2, 3, 4) est entraîné par un moteur séparé (5, 6), l'étirage recherché peut être réglé par une commande correspondante du nombre de tours des moteurs, et une mesure de la vitesse de rotation a lieu aux paires de rouleaux entraînées, caractérisé par les étapes suivantes :
a. mesure de la vitesse de rotation de la paire de rouleaux à l'entrée dans le banc d'étirage ;
b. mesure de la vitesse de rotation de la paire de rouleaux à la sortie du banc d'étirage;
c. calcul de l'étirage réel à partir des mesures précitées ;
d. comparaison de l'étirage réel avec l'étirage de consigne et détermination de l'écart entre ceux-ci ;
e. calcul d'une valeur de correction d'étirage à partir de cet écart;
f. superposition à la valeur de correction d'étirage avec la grandeur de commande nominale ; et
g. réglage du nombre de tours d'un des moteurs (5, 6) au moyen de la grandeur calculée.

2. Procédé selon la revendication 1, où le banc d'étirage présente un champ d'étirage préalable et un champ d'étirage principal, caractérisé en ce que le moteur (5) du champ d'étirage préalable (VV) est réalisé sous forme de moteur à vitesse réglable et est réglé à l'aide de la valeur de correction d'étirage précitée.

3. Procédé selon la revendication 2, caractérisé en ce que le moteur (6) du champ d'étirage principal (HV) est réalisé sous forme de moteur principal, et en ce que son nombre de tours est réglé à l'aide de la vitesse de production recherchée.

4. Procédé selon la revendication 2 ou 3, caractérisé en ce que la vitesse d'entrée (VI) de la bande (F) dans le banc d'étirage est commandée par le nombre de tours du moteur à vitesse réglable (5), d'une part, par un chemin de commande et, d'autre part par un chemin de réglage.

5. Procédé selon la revendication 4, caractérisé en ce que, pour la commande du moteur à vitesse réglable (5), on calcule par le chemin de commande à partir de la vitesse de sortie prédéterminée (VA) et à partir de l'étirage total recherché la vitesse d'entrée (VI) recherchée de la bande (F).

6. Procédé selon la revendication 5, caractérisé en ce que pour le calcul de la vitesse d'entrée recherchée (VI) de la bande (F) on prend également en considération les oscillations de nombre de celle-ci (KB) à l'entrée ou à la sortie du banc d'étirage (1).

7. Procédé selon la revendication 4, caractérisé en ce que pour le réglage du moteur à vitesse variable (5), on introduit par le chemin de réglage la valeur de correction d'étirage calculée dans le chemin de commande.

8. Dispositif de régulation de l'étirage dans un banc d'étirage avec des paires de rouleaux (2, 3, 4) et avec des moteurs d'entraînement (5, 6) associés aux paires de rouleaux, avec une unité de réglage (10) pour le réglage du trajet, avec des moyens (12, 13) pour mesurer la vitesse de la bande par les vitesses de rotation de paires de rouleaux entraînées qui sont reliées à l'unité de réglage, où une évaluation des vitesses de bande mesurées a lieu, caractérisé par un champ d'étirage constant et un champ d'étirage variable auxquels sont associés deux moteurs d'entraînement (5, 6), par des premier et deuxième moyens (12, 13) pour mesurer la vitesse de la bande à l'entrée et à la sortie du banc d'étirage et par un moteur de réglage (5) constituant l'un des deux moteurs d'entraînement du champ d'étirage variable qui est commandé par l'unité de réglage.

9. Dispositif selon la revendication 8, caractérisé en ce que le moteur d'entraînement (5) du champ d'étirage préalable (VV) est réalisé sous forme de moteur à vitesse variable.

10. Dispositif selon la revendication 9, caractérisé en ce que tous les moteurs d'entraînement (5, 6) sont commandés par l'unité de réglage (5) et présentent un servo-amplificateur (8) pour le réglage du nombre de tours et du courant.

11. Dispositif selon l'une des revendications 8 à 10, caractérisé en ce que l'unité de réglage (RE) présente un calculateur, un régulateur à action intégrale (10) et une unité d'entrée/d'affichage (9) pour entrer les données nécessaires au réglage de l'étirage.

12. Dispositif selon la revendication 11, caractérisé en ce que les premier et deuxième moyens (12, 13) pour mesurer la vitesse de la bande sont constitués par des tachymètres.

13. Dispositif selon la revendication 11, caractérisé en ce qu'il est placé devant le banc d'étirage (1) une unité de mesure de présentation (16) avec un organe de mesure (17) pour mesurer la section transversale de la bande, et en ce que les signaux de cette unité de mesure sont amenés à l'unité de réglage (RE).

14. Dispositif selon la revendication 11, caractérisé en ce qu'il est disposé à la sortie du banc d'étirage (1) un organe de mesure (19) pour surveiller la qualité de la bande produite et en ce que les signaux de cet organe de mesure sont amenés à l'unité de réglage (RE).

15. Dispositif selon les revendications 13 à 14 caractérisé en ce que l'organe de mesure (17) à l'entrée du banc d'étirage (1) est constitué d'un soi-disant organe de mesure de rouleaux à rainure et à palpeur, et en ce que l'organe de mesure (19) à la sortie du banc d'étirage est constitué d'une soi-disant trémie de mesure de compression de fibres.
